# EUROPÄISCHE PATENTSCHRIFT

(11) **EP 2 027 344 B1**
(45) Veröffentlichungstag und Bekanntmachung des Hinweises auf die Patenterteilung: **13.07.2016**
(21) Anmeldenummer: 07725677.4
(22) Anmeldetag: 30.05.2007
(51) Int. Cl.: E03C 1/086

(54) **STRAHLBELÜFTER MIT ENTNAHMEMECHANISMUS**
JET DIFFUSOR COMPRISING A WITHDRAWAL MECHANISM
VENTILATEUR À JET COMPRENANT UN MÉCANISME DE RETRAIT

(30) Priorität: 31.05.2006 DE 202006008625 U
(43) Veröffentlichungstag der Anmeldung: 25.02.2009
(73) Patentinhaber: Neoperl GmbH, 79379 Müllheim (DE)
(72) Erfinder: STEIN, Alexander, 79241 Ihringen (DE); LACHER, Wolf-Dieter, 79379 Müllheim (DE); FANGMEIER, Martin, 79424 Auggen (DE)
(74) Vertreter: Kunst, Manuel Nikolaus Johannes
(86) Internationale Anmeldenummer: PCT/EP2007/004788
(87) Internationale Veröffentlichungsnummer: WO 2007/137836

(56) Entgegenhaltungen:
- DE-A1- 3 817 270
- DE-U1- 9 317 654

## Beschreibung

Die Erfindung betrifft eine sanitäre Auslaufarmatur mit einem Wasserauslauf sowie mit einem, dem Wasserauslauf zugeordneten Strahlregler, der ein Strahlregler-Gehäuse mit darin befindlichen Einbauteilen aufweist, welches Strahlregler-Gehäuse mittels einer axialen Einschubbewegung in den Wasserauslauf einsetzbar ist und eine Halterung mit wenigstens einem radial beweglichen Vorsprung zum Verbinden mit dem Wasserauslauf aufweist, wobei ein von außen werkzeuglos betätigbares Verriegelungselement zum wahlweisen Sichern und Freigeben der Halterung vorgesehen ist, wobei das Strahlregler-Gehäuse als Halterung dienende und einander diametral gegenüberliegende Federelemente mit nach außen vorstehenden Rastvorsprüngen als Verriegelungselemente aufweist, welche Federelemente in eine umlaufende Ringnut am Wasserauslauf der Wasserauslaufarmatur eingreifen, wobei an diesen Verriegelungselementen im Anschluss an die Rastvorsprünge Auflaufschrägen vorgesehen sind, die beim Einsetzen des Strahlreglers in den Wasserauslauf auf einen Innenrand des Wasserauslaufs treffen und beim weiteren Einsetzen radial nach innen einfedern, bis die Rastvorsprünge radial nach außen einrasten, wobei die Federelemente mit ihrer der Ausströmseite des Strahlreglers abgewandten Seite einstückig mit der Strahlregler-Gehäusewand verbunden sind, und an welche Federelemente sich ein flanschartiger, nach außen weisender und in Verriegelungsstellung über den Rand des Wasserauslaufs der Auslaufarmatur vorstehender Griffansatz anschließt, der zum radialen Einfedern der Rastvorsprünge mit den Fingern eindrückbar ist, und wobei die Rastvorsprünge mit ihren Rastflächen derart beabstandet zum abströmseitigen Rand des Strahlreglergehäuses angeordnet sind, dass das Strahlregler-Gehäuse mit seinem Griffansatz abströmseitig in Verriegelungsstellung noch soweit herausschaut, dass es zum Entriegeln und Herausziehen ergriffen werden, kann.

Strahlregler insgesamt oder Einbauteile solcher Strahlregler müssen wegen Abnützung, Verschmutzung und/oder Verkalkung und auch aus hygienischen Gründen von Zeit zu Zeit ausgewechselt werden.

Üblicherweise befinden sich Strahlregler in einem Gehäuse, das in eine Auslaufarmatur ein- und ausschraubbar ist, wobei an dem Strahlregler-Gehäuse Angriffsstellen für ein Werkzeug vorgesehen sind. Das Auswechseln des Strahlreglers erfordert somit Werkzeug und gewisse Kenntnisse des Bedienpersonals. In Einrichtungen, wo eine Vielzahl solcher Strahlregler installiert sind, wie zum Beispiel Hotels, Kliniken und WC-Anlagen, ist somit die Wartung insgesamt relativ aufwendig.

Aus der DE 38 17 270 A1 ist bereits eine sanitäre Auslaufarmatur mit einem Strahlregler bekannt, der ein Strahlregler-Gehäuse hat, das mittels einer axialen Einschubbewegung in ein Mundstück einsetzbar ist. An dem, verschiedene Einbauteile in sich aufnehmenden Strahlregler-Gehäuse ist eine Halterung vorgesehen, die das Strahlregler-Gehäuse im Mundstück in Normalbetriebsstellung zu fixieren vermag und bei Überschreiten eines vorgegebenen Rückstaudruckes derart freigibt, dass der Strahlregler entweder aus dem Strahlregler-Gehäuse herausfällt oder aber in eine Auslösestellung gelangt, in der beispielsweise um den Strahlregler herum ein den Gesamtdurchtrittsquerschnitt vergrößernder Ringkanal gebildet ist. Die Halterung des vorbekannten Strahlreglers weist dazu als Federbügel ausgestaltete, radial bewegliche Vorsprünge auf, die an ihren freien Enden Rastrippen tragen, welche in eine umlaufende Ringnut im Strahlregler-Gehäuse eingreifen. Der vorbekannte Strahlregler lässt sich auch bei Rückstau empfindlichen Geräten, wie insbesondere Durchlauferhitzern einsetzen, die bei Überschreiten eines vorgegebenen Rückstaudruckes ansonsten zu Beschädigungen und Fehlfunktionen neigen. Eine einfachere und schnellere Montage und Demontage ist mit dem vorbekahnten Strahlregler demgegenüber nicht bezweckt.

Aufgabe der vorliegenden Erfindung ist es, eine sanitäre Auslaufarmatur der eingangs erwähnten Art zu schaffen, mit einer alternativen Form zu der aus der DE 38 17 270 A1 bekannten Federzunge, insbesondere bei welcher besser vermieden werden kann, dass diese vor der Montage abbrechen kann.

Die erfindungsgemäße Lösung dieser Aufgabe besteht bei der sanitären Auslaufarmatur der eingangs erwähnten Art in den kennzeichnenden Merkmalen des Patentanspruchs 1.

Der im Wasserauslauf der erfindungsgemäßen Auslaufarmatur verwendete Strahlregler lässt sich mit einem bloßen Fingerdruck einfach und bequem montieren.

Bei der erfindungsgemäßen Auslaufarmatur kann das Auswechseln des Strahlreglers auf einfache Weise von Hilfskräften, beispielsweise Reinigungspersonal, vorgenommen werden, die lediglich über Kenntnisse von der einfachen Handhabung verfügen. Nach der Entnahme des Strahlreglers kann dieser insgesamt oder dessen Einbauteile gewechselt werden.

Weiterhin ist vorteilhaft, dass ein Austauschprozess des Strahlreglers deutlich schneller vonstatten geht als bisher.

Dies ist besonders dort wichtig, wo aus hygienischen Gründen ein häufiger, gegebenenfalls auch täglicher Wechsel des Strahlreglers vorgeschrieben ist, um eine Desinfektionsmaßnahme, wie beispielsweise eine Autoklavendesinfektion, durchzuführen.

Eine besonders sichere Festlegung des Strahlreglers im Wasserauslauf wird erreicht, wenn der wenigstens eine, radial bewegliche Vorsprung zum Eingreifen in eine, im Wasserauslauf befindliche Vertiefung ausgebildet ist.

Der erfindungsgemäß ausgestaltete Strahlregler kann in den Wasserauslauf einer speziell an ihn angepassten Auslaufarmatur eingesetzt werden. Soll der erfindungsgemäß ausgestaltete Strahlregler demgegenüber auch in Verbindung mit handelsüblichen Auslaufarmaturen verwendet werden, kann es zweckmäßig sein, wenn der Wasserauslauf als ein, mit einer Auslaufarmatur vorzugsweise lösbar verbindbares Adaptermundstück oder Mundstück ausgebildet ist.

Gegebenenfalls kann das Adaptermundstück mit einer inneren Ausnehmung als Teil der Rasthalterung zur Aufnahme des Strahlregler-Gehäuses vorgesehen sein, wobei das Adaptermundstück mit einer Auslaufarmatur verbindbar ist.
Zweckmäßig ist es dabei, wenn das Adaptermundstück ein Anschlussgewinde zum verbinden mit der Auslaufarmatur aufweist.

Der erfindungsgemäß vorgesehene Strahlregler kann damit sowohl direkt in einer entsprechend ausgebildeten Auslaufarmatur als auch mit Hilfe des Adaptermundstücks an traditionellen Armaturen mit Einschraubgewinde für einen üblichen Einschraub-Strahlregler eingesetzt werden. Dazu wird das Adaptermundstück einmalig an der Auslaufarmatur angeschraubt. Somit ist auch ein problemloses Nachrüsten bestehender Armaturen und eine Umstellung auf den erfindungsgemäß vorgesehenen Strahlregler möglich.

Zweckmäßigerweise sind dabei zwei diametral gegenüberliegende Federelemente mit Rastvorsprüngen vorgesehen, die eine ausreichende Halterung des Strahlreglers in einem Mundstück ergeben.
Dabei weisen das Strahlregler-Gehäuse und die Federelemente mit den Rastvorsprüngen abströmseitig einen flanschartigen, nach außen weisenden Griffansatz auf.

Dieser Strahlregler kann ebenfalls ohne Werkzeug montiert und demontiert werden. Zur Montage wird der Strahlregler zum Beispiel mit der flachen Hand in das Armaturen-Mundstück gedrückt. Zur Demontage werden die beiden seitlichen, nach innen elastisch nachgiebigen Rastelemente mit zwei Fingern an den Griffansätzen zusammengedrückt und der Strahlregler kann dann herausgezogen werden.

Nach einer Ausgestaltung der Erfindung weisen die Rastelemente Rastflächen auf, die schräg mit Hinterschnitt zur Querschnittsebene des Strahlreglers verlaufen.

Dadurch ist eine Verriegelung gebildet, die vor dem Entnehmen des Strahlreglers gelöst werden muss. Dazu wird der Strahlregler zunächst etwas nach innen axial eingeschoben und dadurch die Verriegelung gelöst. Die Rastelemente werden dann an den Griffansätzen zusammengedrückt, so dass sie außer Eingriff kommen und der Strahlregler entnommen werden kann.

Zusätzliche Ausgestaltungen der Erfindung sind in den weiteren Unteransprüchen aufgeführt. Nachstehend sind Ausführungsbeispiele der Erfindung anhand der Zeichnungen näher beschrieben.

Es zeigt:
- Fig. 1: eine Unterseitenansicht eines Strahlreglers,
- Fig. 2: eine diametrische Ansicht eines Strahlreglers mit am Gehäuse befindlichem Federelement und Rastvorsprung,
- Fig. 3 und Fig. 4: Längsschnittdarstellungen des in Fig.1 und 2 gezeigten Strahlreglers in unterschiedlichen Schnittebenen,
- Fig. 4a: eine Detailansicht des Strahlreglers nach Fig.4 im Bereich einer Positioniernocke,
- Fig. 5: eine Unterseitenansicht eines Strahlreglers in einer weiteren Ausführungsform,
- Fig. 6: eine dimetrische Ansicht des in Fig.5 gezeigten Strahlreglers, und
- Fig. 7 und Fig. 8: Längsschnittdarstellungen des in Fig.5 und 6 gezeigten Strahlreglers in unterschiedlichen Schnittebenen.

Die Figuren 1 bis 8 zeigen eine Ausführungsform eines erfindungsgemäßen Strahlreglers 1b, dessen Strahlregler-Gehäuse 3b, 3c Federelemente 9a mit nach außen vorstehenden Rastvorsprüngen 10a zum direkten Eingreifen in eine Ringnut 13a des Mundstücks 2a aufweist. In diesem Fall bilden die Rastvorsprünge 10a gleichzeitig die Verriegelungselemente, so dass ein als separates Teil ausgebildetes verriegelungselement hier nicht erforderlich ist.

Im Ausführungsbeispiel sind zwei diametral gegenüberliegende Federelemente 9a mit Rastvorsprüngen 10a vorgesehen. Diese Federelemente 9a mit den Rastvorsprüngen 10a sind mit ihrer der Ausströmseite 7 des Strahlreglers abgewandten Seite einstückig mit der Strahlregler-Gehäusewand verbunden und durch seitliche Schlitze von der angrenzenden Gehäusewand getrennt. Abströmseitig schließt sich an das Strahlregler-Gehäuse 3b ein flanschartiger, nach außen weisender Griffansatz 24a an. Im Bereich der Federelemente 9a mit den Rastvorsprüngen 10a ist der Griffansatz 24a durch die seitlichen Schlitze 45 aufgetrennt, so dass der mit dem Federelement 9a verbundene Teil des Griffansatzes 24a zum radialen Einfedern der Rastvorsprünge 10a mit den Fingern eingedrückt werden kann. Der übrige Bereich des Griffansatzes 24a, der mit dem Gehäuse 3b verbunden ist, dient auch zum Herausziehen des Strahlreglers 1b aus einem Mundstück 2a (vgl. Fig.3 und 4).

Besonders in Fig.2 ist gut erkennbar, dass die Rastvorsprünge 10a in die Gehäuseaußenseite übergehende Auflaufschrägen 31 aufweisen. Beim Einsetzen des Strahlreglers 1b in ein Mundstück treffen diese Auflaufschrägen 31 auf den Innenrand des Mundstücks und werden beim weiteren Einsetzen in dieses radial nach innen eingefedert, bis die Rastvorsprünge 10a in die umlaufende Ringnut 13a radial nach außen einrasten. Die Rastvorsprünge 10a sind mit ihren Rastflächen 32 beabstandet zum abströmseitigen Rand 33 des Gehäuses 3b beziehungsweise zu dem Griffansatz 24a angeordnet, so dass das Gehäuse 3b mit seinem Griffansatz 24a unten noch so weit hervorschaut, dass es zum Entriegeln und Herausziehen ergriffen werden kann.

Die Funktion eines Verriegelungselementes übernehmen im vorliegenden Ausführungsbeispiel die mit einem Hinterschnitt versehenen Rastflächen 32, die in entsprechend gegengeformte Einformungen der Ringnut 13a eingreifen. Der Hinterschnitt ist so ausgebildet, dass zum Entriegeln des Strahlreglers 1b dieser zunächst etwas angehoben und dabei in das Mundstück etwas eingeschoben werden muss, bis der Hinterschnitt frei ist, so dass dann die Rastvorsprünge 10a durch radiales Eindrücken der damit verbundenen Abschnitt des Griffansatzes 24a entriegelt werden können. Anschließend kann der Strahlregler 1b nach unten aus dem Mundstück herausgenommen werden.

In der Detailansicht gemäß Fig.4a ist noch eine nach innen vorstehende Positioniernocke 36 für einen einzusetzenden Strahlzerleger 4 erkennbar. Dadurch kann der Strahlzerleger 4 lagerichtig in das Gehäuse 3b eingesetzt werden.

Gemäß Fig.1 bis 4 erfolgt die Abdichtung des Strahlreglers 1b gegenüber dem Mundstück 2a mittels einer Radialdichtung mit einem O-Ringnutflansch 35, die sich an dem Strahlzerleger 4 befindet. Der O-Ringnutflansch 35 mit dem darin befindlichen Dichtelement liegt zuströmseitig auf einer ringförmigen Stirnseite 34 des Strahlregler-Gehäuses 3b auf. Zweckmäßig ist es dabei, wenn die Stirnseite 34 mit dem Strahlzerleger 4 verbunden, vorzugsweise ultraschallverschweißt ist.

Die Fig.5 bis 8 zeigen eine weitere Ausführungsvariante, bei der das Strahlregler-Gehäuse 3c an seinem zuströmseitigen Ende außenseitig eine Ringnut 46 mit darin befindlicher Ringdichtung 47 zur Radialabdichtung gegenüber einem Mundstück 2a aufweist. Das Gehäuse 3c ist durchgehend als Hülse mit einer innenseitig glatten, geschlossenen Oberfläche ausgebildet. In dieses hülsenförmige Strahlregler-Gehäuse 3c ist der Strahlzerleger 4 eingesetzt. Die Verbindung und Abdichtung zwischen dem Strahlregler-Gehäuse 3c und dem eingesetzten Strahlzerleger 4 kann durch ein Fügeverfahren, zum Beispiel durch Ultraschallschweißen erfolgen. Dies erfolgt im Bereich einer Auflageschulter 48 und der zuströmseitigen Stirnseite des Strahlregler-Gehäuses 3c. Auch bei dieser Ausführungsform sind die Rast- und Verriegelungselemente gegenüber dem Wasserstrom abgeschottet, so dass eine Verkalkungsanfälligkeit wesentlich reduziert ist.

In Fig.7 ist gut erkennbar, dass die Wand des Strahlregler-Gehäuses 3c im Bereich der Federelemente 9a eine nach innen geschlossene Ausnehmung 42 mit einer zum Federelement 9a zumindest um den Einfederweg des Federelements beabetandete Außenseite 43 aufweist. Einerseits ist dadurch genügend Einfederplatz für die Federelemente 9a mit ihren Rastvorsprüngen 10a vorhanden und andererseits ist auch in diesem Bereich eine nach innen geschlossene Wandung vorhanden.

## Patentansprüche

1. Sanitäre Auslaufarmatur mit einem Wasserauslauf (2a): sowie mit einem dem Wasseräuslauf (2a) zugeordneten Strahlregler (1), der ein Strahlregler-Gehäuse (3) mit zumindest einem darin befindlichen Einbauteil aufweist, welches Strahlregler-Gehäuse (3) mittels einer axialen Einschubbewegung in den Wasserauslauf (2a) einsetzbar ist und eine Halterung (6) mit wenigstens einem radial beweglichen Vorsprung zum Verbinden mit dem Wasserauslauf (2a) aufweist, wobei ein von außen werkzeuglos betätigbares Verriegelungselement (8, 8a) zum wahlweisen Sichern und Freigeben der Halterung (6) vorgesehen ist, wobei das Strahlregler-Gehäuse (3b, 3c) als Halterung dienende und einander diametral gegenüberliegende Federelemente (9a) mit nach außen vorstehenden Rastvorsprüngen (10a) als Verriegelungselemente aufweist, welche Federelemente (9a) in eine umlaufende Ringnut (13a) am Wasserauslauf der Wasserauslaufarmatur eingreifen, wobei an diesen Verriegelungselementen im Anschluss an die Rastvorsprünge (10a) Auflaufschrägen vorgesehen sind, die beim Einsetzen des Strahlreglers (1) in den Wasserauslauf auf einen Innenrand des Wasserauslaufs treffen und beim weiteren Einsetzen radial nach innen einfedern, bis die Rastvorsprünge (10a) radial nach außen einrasten, wobei die Federelemente (9a) mit ihrer der Ausströmseite des Strahlreglers (1) abgewandten Seite einstückig mit der Strahlregler-Gehäusewand verbunden sind, und an welche Federelemente (9a) sich ein flanschartiger, nach außen weisender und in Verriegelungsstellung über den Rand des Wasserauslaufs der Auslaufarmatur vorstehender Griffansatz (24a) anschließt, der zum radialen Einfedern der Rastvorsprünge (10a) mit den Fingern eindrückbar ist, , und wobei die Rastvorsprünge (10a) mit ihren Rastflächen derart beabstandet zum abströmseitigen Rand des Strahlreglergehäuses (3) angeordnet sind, dass das Strahlregler-Gehäuse mit seinem Griffansatz abströmseitig in Verriegelungsstellung noch soweit herausschaut, dass es zum Entriegeln und Herausziehen ergriffen werden kann, **dadurch gekennzeichnet, dass** die Federelemente (9a) durch seitliche Schlitze (45) von der angrenzenden Gehäusewand getrennt sind.

2. Auslaufarmatur nach Anspruch 1, **dadurch gekennzeichnet, dass** der Wasserauslauf (2a) als ein mit einer Auslaufarmatur vorzugsweise lösbar verbindbares Adaptermundstück oder Mundstück ausgebildet ist.

3. Auslaufarmatur nach Anspruch 1 oder 2, **dadurch gekennzeichnet, dass** zwei diametral gegenüberliegende Federelemente (9a) mit Rastvorsprüngen (10a) vorgesehen sind.

4. Auslaufarmatur nach einem der Ansprüche 1 bis 3, **dadurch gekennzeichnet, dass** die Rastvorsprünge (10a) mit ihren Rastflächen (32) beabstandet zum abströmseitigen Rand (33) des Strahlregler-Gehäuses (3b) beziehungsweise zu dem Griffansatz (24a) angeordnet sind.

5. Auslaufarmatur nach einem der Ansprüche 1 bis 4, **dadurch gekennzeichnet, dass** das Strahlregler-Gehäuse (3b) wenigstens eine nach innen vorstehende Positioniernocke (36) für einen einzusetzenden Strahlzerleger (4) aufweist.

## Claims

1. Sanitary outlet fitting comprising a water outlet (2a) and a jet regulator (1) which is assigned to the water outlet (2a) and has a jet regulator housing (3) with at least one insert part located therein, which jet regulator housing (3) can be inserted into the water outlet (2a) by means of an axial push-in movement and has a retainer (6) with at least one radially movable protrusion for connecting to the water outlet (2a), wherein a locking element (8, 8a) which can be actuated from outside without using tools is provided for selectively securing and releasing the retainer (6), wherein the jet regulator housing (3b, 3c) has spring elements (9a) which are used as a retainer, are diametrically opposite one another and have outwardly projecting latching protrusions (10a) as locking elements, which spring elements (9a) engage into a circumferential annular groove (13a) on the water outlet of the water outlet fitting, wherein run-up slopes are provided on these locking elements adjacent to the latching protrusions (10a) and impinge upon an inner edge of the water outlet upon insertion of the jet regulator (1) into the water outlet and deflect radially inwards upon further insertion, until the latching protrusions (10a) latch radially outwards, wherein the spring elements (9a) with their side facing away from the outflow side of the jet regulator (1) are connected as one piece to the jet regulator housing wall, and which spring elements (9a) are adjoined by a flange-like, outwardly pointing gripping projection (24a) which in the locking position projects over the edge of the water outlet of the outlet fitting and can be pressed-in using fingers to radially deflect the latching protrusions 10a), and wherein the latching protrusions (10a) are arranged with their latching surfaces spaced apart from the outflow-side edge of the jet regulator housing (3) such that the jet regulator housing juts out with its gripping projection on the outflow side in the locking position to such an extent that it can be grasped for unlocking and removal purposes, **characterised in that** the spring elements (9a) are separated from the adjoining housing wall by means of lateral slots (45).

2. Outlet fitting as claimed in claim 1, **characterised in that** the water outlet (2a) is designed as an adapter mouthpiece, or mouthpiece, which can be preferably detachably connected to an outlet fitting.

3. Outlet fitting as claimed in claim 1 or 2, **characterised in that** two diametrically opposite spring elements (9a) having latching protrusions (10a) are provided.

4. Outlet fitting as claimed in any one of claims 1 to 3, **characterised in that** the latching protrusions (10a) are arranged with their latching surfaces (32) spaced apart from the outflow-side edge (33) of the jet regulator housing (3b) or from the gripping projection (24a).

5. Outlet fitting as claimed in any one of claims 1 to 4, **characterised in that** the jet regulator housing (3b) has at least one inwardly projecting positioning cam (36) for a jet diffuser (4) which is to be inserted.

## Revendications

1. Robinetterie sanitaire d'écoulement avec un bec (2a) ainsi qu'avec un régulateur de jet (1) associé au bec (2a) qui présente un corps de régulateur de jet (3) avec au moins une pièce rapportée se trouvant dans celui-là, lequel corps de régulateur de jet (3) peut être introduit dans le bec (2a) au moyen d'un mouvement d'insertion axial et présente un support (6) avec au moins une saillie mobile radialement pour l'assemblage avec le bec (2a), dans laquelle un élément de verrouillage (8, 8a) actionnable de l'extérieur sans outil est prévu pour la fixation et la libération au choix du support (6), dans lequel le corps de régulateur de jet (3b, 3c) présente des éléments de ressort (9a) servant de support et diamétralement opposés l'un à l'autre avec des saillies d'encliquetage (10a) saillantes vers l'extérieur comme élément de verrouillage, lesquels éléments de ressort (9a) s'engagent dans une rainure annulaire périphérique (13a) sur le bec de la robinetterie d'écoulement d'eau dans laquelle il est prévu sur ces éléments de verrouillage, à la suite des saillies d'encliquetage (10a), des rampes de montée qui, lors de l'introduction du régulateur de jet (1) dans le bec, arrivent sur un bord intérieur du bec et en poursuivant l'introduction s'écrasent radialement vers l'intérieur, jusqu'à ce que les saillies d'encliquetage (10a) se calent radialement vers l'extérieur, dans lequel les éléments de ressort (9a) sont assemblés par leur côté détourné du côté aval du régulateur de jet (1) d'une seule pièce à la paroi de corps de régulateur de jet et il se raccorde à ces éléments de ressort (9a) un épaulement d'accrochage (24a) en forme de bride, orienté vers l'extérieur et saillant en position de verrouillage au-delà du bord du bec de la robinetterie d'écoulement, qui peut être enfoncé avec les doigts pour le calage radial des saillies d'encliquetage (10a) et dans laquelle les saillies d'encliquetage (10a) sont disposées avec leurs faces d'encliquetage à une distance telle du bord aval du corps de régulateur de jet (3) que le corps de régulateur de jet dépasse encore avec son épaulement d'accrochage du côté aval dans la position de verrouillage à un point tel qu'il puisse être saisi pour le déverrouillage et l'extraction, **caractérisée en ce que** les éléments de ressort (9a) sont séparés de la paroi de corps adjacente par des fentes latérales (45).

2. Robinetterie d'écoulement selon la revendication 1, **caractérisée en ce que** le bec (2a) est réalisé sous la forme d'un embout d'adaptateur ou d'un embout pouvant être assemblé, de préférence de façon séparable, à une robinetterie d'écoulement.

3. Robinetterie d'écoulement selon la revendication 1 ou 2, **caractérisée en ce qu'**il est prévu deux éléments de ressort diamétralement opposés (9a) avec des saillies d'encliquetage (10a).

4. Robinetterie d'écoulement selon l'une quelconque des revendications 1 à 3, **caractérisée en ce que** les saillies d'encliquetage (10a) sont, avec leurs faces d'encliquetage (32), disposées à distance du bord aval (33) du corps de régulateur de jet (3b) ou de l'épaulement d'accrochage (24a).

5. Robinetterie d'écoulement selon l'une quelconque des revendications 1 à 4, **caractérisé en ce que** le corps de régulateur de jet (3b) présente au moins une came de positionnement (36) saillante vers l'intérieur pour un aérateur de jet à insérer (4).
